# EUROPÄISCHE PATENTSCHRIFT

(11) **EP 0 451 162 B1**
(45) Veröffentlichungstag und Bekanntmachung des Hinweises auf die Patenterteilung: **12.05.1993**
(21) Anmeldenummer: 90900060.6
(22) Anmeldetag: 21.12.1989
(51) Int. Cl.: H01F 7/18

(54) **ELEKTRONISCHE SCHALTUNGSANORDNUNG**
ELECTRONIC CIRCUIT ARRANGEMENT
CIRCUITS ELECTRONIQUES

(30) Priorität: 29.12.1988 DE 3844193
(43) Veröffentlichungstag der Anmeldung: 16.10.1991
(73) Patentinhaber: ROBERT BOSCH GMBH, 70442 Stuttgart (DE)
(72) Erfinder: LOCHER, Johannes, D-7000 Stuttgart 50 (DE); GRAF, Herbert, D-7295 Dornstetten-Hallwangen (DE); RODRIGUEZ-AMAYA, Nestor, D-7000 Stuttgart 50 (DE); SCHMITT, Alfred, Ritterstrasse 31 (DE); TAUSCHER, Joachim, D-7000 Stuttgart 1 (DE); ZIMMERMANN, Werner, D-7016 Gerlingen (DE)
(86) Internationale Anmeldenummer: DE8900785
(87) Internationale Veröffentlichungsnummer: WO9007781

(56) Entgegenhaltungen:
- DE-A- 2 452 077
- US-A- 3 340 407
- PATENT ABSTRACTS OFD JAPAN, Vol. 7, No. 140, (E-182)(1285), 18 June 1983, & JP-A-58 54611
- PATENT ABSTRACTS OF JAPAN, Vol. 7, No. 182 (E-192)(1327), 11 August 1983, & JP-A-58 86711
- Elektronische Zeitschrift - ETZ - A, Vol. 87, No. 4, 1966, Berlin DE, Seiten 144-148, W. Bosterling, H. Honnef: "Freilaufdioden zum Schutz von Halbleitergleichrichtern oder schalkontakten gegen Uberspannungen"

## Beschreibung

Die Erfindung betrifft eine elektronische Schaltungsanordnung für die Ansteuerung von Magnetventilen nach der Gattung des Hauptanspruchs.

Derartige Schaltungsanordnungen werden beispielsweise zur Ansteuerung der Erregerwicklungen von Magnetventilen verwendet, wie sie insbesondere bei der Steuerung von Einspritzsystemen für Verbrennungsmotoren eingesetzt werden.

Die bei Einspritzsystemen für Verbrennungsmotoren bekannten elektronischen Schaltungsanordnungen erfordern für die Ansteuerung der Magnetventile einen relativ großen Schaltungsaufwand, so daß zum einen ein relativ hoher Erstellungspreis entsteht, andererseits jedoch auch ein entsprechender Raumbedarf für die elektronischen Bauteile zur Verfügung gestellt werden muß.

Aus JP-A-5 854 611 ist eine elektronische Schaltungsanordnung von zwei Erregerwicklungen eines Elektromagnets bekannt, bei der die Erregerwicklungen jeweils in Reihe zu einem steuerbaren Schaltelement in Form von Schalttransistoren liegen. Beide Erregerwicklungen des Elektromagneten sind über eine Schalteinrichtung mit einer Stromversorgungseinrichtung verbindbar. Weiterhin ist für jede Erregerwicklung ein Freilaufkreis vorgesehen, der jeweils eine Serienschaltung einer Diode und einer Zenerdiode umfaßt. Aus dem Dokument DE-A-2 452 077 ist eine Ansteuer- und Stromrückgewinnungsschaltung für die Druckmagnete eines Schnelldruckers bekannt, bei der eine Mehrzahl von Erregerwicklungen in Serie sowohl jeweils mit Schaltelementen als auch mit Dioden an eine Stromquelle geschaltet ist. Jeweils ein Anschluß aller Erregerwicklungen liegt an einer gemeinsamen Leitung, die im Einschaltzustand über eine Schaltstrecke eines Schalttransistors und im Sperrzustand über eine in Sperrichtung gepolte Diode mit einer Stromversorgungseinrichtung verbunden ist. Das Abschalten der Elektromagnete erfolgt durch Umsteuern der den jeweiligen Erregerwicklungen zugeordneten Schaltelemente, wobei die Erregerwicklungen von dem Stromversorgungsteil und einem darin enthaltenen Kondensator getrennt werden. Die in den Erregerwicklungen der Elektromagnete induzierte Induktionsspannung wird über die jeder Erregerwicklung zugeordnete und für diese Spannung in Durchlaßrichtung geschaltete Diode in das Stromversorgungsteil zurückgespeist.

### Vorteile der Erfindung

Die erfindungsgemäße elektronische Schaltungsanordnung mit den im Hauptanspruch genannten Merkmalen hat demgegenüber den Vorteil, daß eine Mehrfachausnutzung der Zusatzbeschaltung für die einzelnen Magnetventile erfolgt, gleichwohl jedoch ein Ein- und Ausschalten der einzelnen Magnetventile unabhängig voneinander möglich ist. Damit ist der apparative Aufwand und somit auch der Platzbedarf verringert, gleich jedoch eine flexible Steuerung geschaffen. Der erfindungsgemäße Schaltungsaufbau ist auch insofern besonders einfach, als lediglich drei unterschiedliche Sammelpunkte gebildet werden, an die dann die für sämtliche Magnetventile gemeinsame Zusatzbeschaltung angeschlossen wird. Zwischen dem magnetventilseitigen Sammelpunkt und dem diodenseitigen Sammelpunkt liegt ein zur Zusatzbeschaltung gehörendes Freilaufschaltglied. Letzteres ist vorzugsweise als Freilauftransistor ausgebildet. Mithin übernimmt dieses Freilaufschaltglied jeweils den Freilaufstrom sämtlicher Magnetventile bei der Abschaltung. Zwischen dem Schaltelementseitigen Sammelpunkt und dem diodenseitigen Sammelpunkt liegt ein zur Zusatzbeschaltung gehörender Löschkondensator. Auch hier wird nach dem oben bereits erläuterten erfindungsgemäßen Prinzip vorgegangen, indem nämlich lediglich ein Löschkondensator vorgesehen ist, der jedoch alle elektronischen Bauelemente bedient.

Durch die Erfindung läßt sich auch der betriebsspannungsquellenseitige Schaltungsaufwand erheblich vermindern, indem zwischen dem magnetventilseitigen Sammelpunkt und dem schaltungselementseitigen Sammelpunkt in Reihe zur Betriebsspannungsquelle eine zur Zusatzbeschaltung gehörende Schutzdiode liegt. Diese Schutzdiode ist dem- gemäß als alleiniges Bauteil sämtlichen Magnetventilen zugeordnet.

In gleicher Weise - wie zuvor erläutert - kann zur Betriebsspannungsquelle fernerhin mit Vorzug ein zur Zusatzbeschaltung gehörender Vorwiderstand in Reihe liegen, der demzufolge ebenfalls einer Mehrfachausnutzung unterliegt.

### Zeichnung

Die Erfindung wird im folgenden anhand der Zeichnung näher erläutert.

Die Figur zeigt in schematisch vereinfachter Darstellung ein Schaltbild der elektronischen Schaltungsanordnung.

### Beschreibung des Ausführungsbeispiels

Gemäß der Figur weist die elektronische Schaltungsanordnung eine Vielzahl von Magnetventilen MV₁ bis MVₙ auf, die mit Erregerwicklungen versehene elektromagnetische Bauelemente darstellen. Die Vielzahl der Magnetventile MV₁ bis MVₙ ist in der Figur durch die Punktreihe gekennzeichnet. Die Anfänge der einzelnen Erregerwicklungen der Magnetventile MV₁ bis MVₙ stehen über Leitungen 1 mit einem Sammelpunkt A in Verbindung. Die Enden der Erregerwicklungen der Magnetventile MV₁ bis MVₙ führen über Leitungen 2 zu steuerbaren Schaltelementen 3, welche als bipolare Transistoren T₁ bis Tₙ ausgebildet sind. Demzufolge ist jedem Magnetventil MV₁ bis MVₙ jeweils ein bipolarer Transistor T₁ bis Tₙ zugeordnet. Die einzelnen Leitungen 2 führen über die jeweilige Kollektor-Emitter-Strecke der Transistoren T₁ bis Tₙ über Leitungen 4 zu einem weiteren Sammelpunkt B.

Jede Leitung 2 führt zu einer Diode D₁ bis Dₙ und von dort aus über Leitungen 5 zu einem dritten Sammelpunkt C.

An die einzelnen Sammelpunkte A, B und C sind nunmehr Komponenten einer Zusatzbeschaltung derart angeschlossen, daß diese Komponenten mit sämtlichen Magnetventilen MV₁ bis MVₙ zusammenwirken. Demzufolge liegt eine Vielfachausnutzung der einzelnen Zusatzbeschaltungskomponenten vor.

Im einzelnen ist dabei so vorgegangen, daß zwischen dem bauelementseitigen Sammelpunkt A und dem diodenseitigen Sammelpunkt C ein zur Zusatzbeschaltung gehörendes Freilaufschaltglied 6 liegt, das als Freilauftransistor T_{F} ausgebildet ist.

Zwischen dem schaltelementseitigen Sammelpunkt B und dem diodenseitigen Sammelpunkt C ist darüber hinaus ein Löschkondensator C_{L} geschaltet. Die konkrete Schaltungsanordnung des Freilauftransistors T_{F} und des Löschkondensator C_{L} ist in der Figur nicht im Detail wiedergegeben; sie wird lediglich durch die Darstellung der diese Bauteile aufnehmenden Platine 7 angedeutet. Ihre Versorgungsspannung erhält die Schaltung der Platine 7 über gestrichelt eingezeichnete Leitungen 8, die zu einer Betriebsspannungsquelle 9 führen.

Der Pluspol der Betriebsspannungsquelle 9 führt zu einer Schutzdiode 10, deren anderer Anschluß zum Sammelpunkt A führt. Der Minuspol der Betriebsspannungsquelle 9 ist mit einem Vorwiderstand 11 verbunden, dessen weiterer Anschluß zum Sammelpunkt B führt.

Im Detail ist im Hinblick auf die Durchlaßrichtung der einzelnen Dioden so vorgegangen, daß die Anoden der Dioden D₁ bis Dₙ mit den Leitungen 2 und deren Katoden mit dem Sammelpunkt C in Verbindung stehen. Die Anode der Schutzdiode 10 steht mit dem Pluspol der Betriebsspannungsquelle 9 in Verbindung, während die Katode zum Sammelpunkt A führt.

Die Schaltungsanordnung arbeitet folgendermaßen:

Durch Ansteuerung der einzelnen Basen der bipolaren Transistoren T₁ bis Tₙ ist es möglich, in jeweils erforderlicher Konstellation die einzelnen Magnetventeil MV₁ bis MVₙ einzuschalten. Dieses ergibt eine flexible Steuerung des die Magnetventile Mv₁ bis MVₙ aufweisenden Einspritzsystems für Verbrennungsmotoren. In entsprechender Weise ist eine Ausschaltung der Mangetventile MV₁ bis MVₙ möglich, wobei über die Dioden D₁ bis Dₙ und den Freilauftransistor T_{F} ein Freilaufstrom abfließen kann. Obwohl erfindungsgemäß für die Vielzahl der Magnetventile MV₁ bis MVₙ nur ein Freilauftransistor T_{F} vorgesehen ist, kann dennoch mittels entsprechender Ansteuerung seiner Basis auf jeden individuellen Schaltvorgang der bipolaren Transistoren T₁ bis Tₙ reagiert werden.

Die dargestellte Schaltungsanordnung macht fernerhin deutlich, daß durch Einschleifung des Löschkondensators C_{L} zwischen die Sammelpunkte B und C eine entsprechende Löschung bei der unabhängig voneinander möglichen Ausschaltung der einzelnen Magnetventile MV₁ bis MVₙ vornehmbar ist. Auch hier ist trotz der Vielzahl der Magnetventile MV₁ bis MVₙ lediglich ein Löschbauteil erforderlich.

Fernerhin wird sowohl die Schutzdiode 10 als auch der Vorwiderstand 11 gemeinschaftlich für die Vielzahl der Magnetventile MV₁ bis MVₙ benutzt, so daß ein optimales Verhältnis im Hinblick auf den Bauteileinsatz vorliegt, wobei gleichwohl einzelne Schaltungsteile unabhängig von anderen Schaltungsteilen gesteuert werden können.

## Patentansprüche

1. Elektronische Schaltungsanordnung für die Ansteuerung von Magnetventilen eines Einspritzsystems für Verbrennungsmotoren, mit Zusatzbeschaltung, insbesondere Freilaufkreisbeschaltung, wobei die Magnetventile (MV₁ bis MVₙ) schaltelementgesteuert sind und jeweils in Reihe zu einem steuerbaren Schaltelement (3) liegen, bei der die Anschlüsse (1, 4) dieser Reihenschaltungen direkt und die Verbindungen (2) zwischen den Magnetventilen (MV₁ bis MVₙ) und den Schaltelementen (3) über Dioden (D₁ bis Dₙ) jeweils zu einem Sammelpunkt (A, B, C) führen, an welche Sammelpunkte (A, B, C) ein und dieselbe, sämtlichen Magnetventilen (MV₁ bis MVₙ) gemeinsame Zusatzbeschaltung (T_{F}, C_{L}, 10, 11) angeschlossen ist, wobei die Zusatzbeschaltung ein einen Freilauftransistor (T_{F}) enthaltendes Freilaufschaltglied (6) umfaßt, dadurch gekennzeichnet, daß das Freilaufschaltglied (6) einen Löschkondensator (C_{L}) umfaßt, der zwischen dem schaltelementseitigen Sammelpunkt (B) und dem diodenseitigen Sammelpunkte (C) liegt.

2. Schaltungsanordnung nach Anspruch 1, dadurch gekennzeichnet, daß zwischen dem magnetventilseitigen Sammelpunkt (A) und dem schaltelementseitigen Sammelpunkt (B) eine Betriebsspannungsquelle (9) und - zu dieser in Reihe - eine zur Zusatzbeschaltung gehörende Schutzdiode (10) liegt.

3. Schaltungsanordnung nach einem der Ansprüche 1 und 2, dadurch gekennzeichnet, daß in Reihe zur Betriebsspannungsquelle (9) ein zur Zusatzbeschaltung gehörender Vorwiderstand (11) liegt.

## Claims

1. Electronic circuit arrangement for driving solenoid valves of an injection system for internal-combustion engines, having additional circuitry, especially freewheeling circuitry, the solenoid valves (MV₁ to MVₙ) being controlled by switching elements and in each case being connected in series with a controllable switching element (3), in which circuit arrangement the connections (1, 4) of these series circuits in each case lead directly to a collecting point (A, B, C), and the connections (2) between the solenoid valves (MV₁ to MVₙ) and the switching elements (3) lead via diodes (D₁ to Dₙ) in each case to a collecting point (A, B, C), to which collecting points (A, B, C) one and the same additional circuitry (T_{F}, C_{L}, 10, 11), which is common to all the solenoid valves (MV₁ to MVₙ) is connected, the additional circuitry comprising a freewheeling switching element (6) containing a freewheeling transistor (T_{F}), characterised in that the freewheeling switching element (6) comprises a turn-off capacitor (C_{L}) which is connected between the collecting point (B) on the switching element side and the collecting point (C) on the diode side.

2. Circuit arrangement according to Claim 1, characterised in that an operating-voltage source (9) and - in series therewith - a protection diode (10), which belongs to the additional circuitry, are connected between the collecting point (A) on the solenoid valve side and the collecting point (B) on the switching element side.

3. Circuit arrangement according to one of Claims 1 and 2, characterised in that a bias resistor (11), which belongs to the additional circuitry, is connected in series with the operating-voltage source (9).

## Revendications

1. Circuit électronique de commande des soupapes magnétiques d'un système d'injection pour moteurs à combustion interne, comportant un circuit complémentaire, en particulier un circuit à roue libre dans lequel les soupapes magnétiques (MV₁ à MVₙ) sont commandées par un élément du circuit par montage de chacune d'elle en série avec un élément de commutation commandable (3), les bornes (1, 4) de chacun de ces montages en série étant reliées directement, ainsi que les liaisons (2) entre les soupapes magnétiques (MV₁ à MVₙ) et les éléments de commutation (3) par l'intermédiaire de diodes (D₁ à Dₙ), respectivement à l'un des points collecteurs (A, B, C) auxquels un circuit complémentaire (T_{F}, C_{L}, 10, 11), commun aux soupapes (MV₁ à MVₙ), comprenant un commutateur à roue libre (6), équipé d'un transistor à roue libre (T_{F}), caractérisé en ce que le commutateur à roue libre (6) comprend également un condensateur d'effacement (C_{L}) intercalé entre le point collecteur (B) relié aux éléments de commutation et le point collecteur (C) relié aux diodes.

2. Circuit électronique selon la revendication 1, caractérisé en ce qu'entre le point collecteur (A) relié aux soupapes magnétiques et le point collecteur (B) relié aux éléments de commutation sont intercalées une source de tension de service (9) et, en série avec elle, une diode de protection (10) faisant partie du circuit complémentaire.

3. Circuit électronique selon une des revendications 1 et 2, caractérisé en ce qu'une résistance d'entrée (11), faisant partie du circuit complémentaire, est montée en série avec la source de tension de service (9).
